# DEMANDE DE BREVET EUROPEEN

(11) **EP 0 412 054 A2**
(43) Date de publication de la demande: **06.02.1991**
(21) Numéro de dépôt: 90810570.3
(22) Date de dépôt: 26.07.1990
(51) Int. Cl.: A47G 21/16, A47G 11/00, A47G 21/12

(54) **Set de table**

(30) Priorité: 02.08.1989 CH 2854/89
(71) Demandeur: Martenet, Michel, CH-1860 Aigle (CH)
(72) Inventeur: Martenet, Michel, CH-1860 Aigle (CH)

(57) **Abrégé**

Le set de table est formé par une feuille (1) en papier comprenant deux volets (5 et 6) pouvant être rabattus. Le volet (5) présente des fentes (7, 8) permettant de glisser une serviette de table (10) dans le set. Deux autres fentes (11, 12) permettent de placer un cure-dent (13).

## Description

Le brevet US 4.800.108 décrit un set de table, notamment pour restaurants, constitué par une feuille de papier destinée à être posée sur une table, cette feuille étant rectangulaire et présentant au moins deux lignes de pliage parallèles au petit côté du rectangle qui divisent la feuille en une partie centrale et deux volets latéraux adjacents à cette partie centrale. Le set décrit dans le brevet précité comprend une poche dans laquelle on peut loger les services pour une personne, soit cuillère, fourchette et couteau.

La présente invention a pour but de simplifier le travail pour préparer les tables pour les repas et, par suite, de gagner du temps.

A cet effet, l'invention concerne un set de table caracterisé en ce que les deux volets latéraux ont une largeur moindre que la moitié de la largeur de la partie centrale, un des volets présentant deux fentes fermées définissant entre elles une languette sous laquelle une serviette de papier est glissée.

Le dessin annexé représente schématiquement et à titre d'exemple une forme d'exécution du set de table, objet de l'invention.
La figure 1 montre le set de table à l'état déplié.
La figure 2 montre le set de table partiellement replié.

Le set de table est constitué par une feuille **1** rectangulaire, en papier relativement épais. Cette feuille 1 présente des lignes de pliure **2, 3** et **4**, ainsi que deux volets **5** et **6** pouvant être rabattus sur la partie centrale de la feuille, en pivotant sur les lignes de pliure **2** et **4**.

Le volet **5** présente deux fentes fermées **7** et **8** parallèles et définissant entre elles une languette 9 sous laquelle est glissée une serviette de table **10** en papier et pliée.

Deux autres fentes **11** et **12**, plus courtes que les premières, sont disposées sur la languette **9** pour permettre d'y glisser un cure-dent **13** enveloppé dans un sachet transparent **14**.

Sur le volet **6** sont encore fixés, par exemple par un point de colle ou par une agraphe, un sachet **15** de sel, un sachet **16** de poivre et une serviette humide 17 rafraîchissante.

La figure 2 montre le set de table après que les volets **5** et **6** ont été rabattus sur la feuille **1**. Ensuite, cette feuille peut encore être repliée en deux autour de la ligne **3** de sorte que le set n'occupe qu'une faible surface, par exemple 20 cm x 30 cm.

Le set de table décrit est très avantageux pour les restaurants, car en une seule opération on place sur la table le set accompagné d'un ou de plusieurs objets faisant partie d'un couvert de table.

Il est évident que de nombreuses modifications peuvent être envisagées. On pourrait faire un set simplifié ne comprenant par exemple que la serviette en papier. Il est aussi possible de compléter le set, par d'autres objets, par exemple un bonbon, une tablette de chocolat, etc.

Il va de soi que le set de table peut constituer un support publicitaire intéressant, de sorte que les annonces imprimées sur les sets peuvent couvrir les frais de fabrication de ceux-ci.

## Revendications

1. Set de table, notamment pour restaurants, constitué par une feuille de papier destinée à être posée sur une table, cette feuille étant rectangulaire et présentant au moins deux lignes de pliage parallèles au petit côté du rectangle qui divisent la feuille en une partie centrale et deux volets latéraux adjacents à cette partie centrale, **caractérisé** en ce que les deux volets latéraux ont une largeur moindre que la moitié de la largeur de la partie centrale, un des volets présentant deux fentes fermées définissant entre elles une languettte sous laquelle une serviette de papier pliée est glissée.

2. Set selon la revendication 1, **caractérisé** en ce qu'un des volets présente deux fentes parallèles plus courtes que les premières pour définir entre elles une seconde languette sous laquelle est glissée un cure-dent.

3. Set selon la revendication 2, **caractérisé** en ce qu'un des volets latéraux est muni d'un sachet de sel et d'un sachet de poivre.

4. Set selon la revendication 3, **caractérisé** en ce qu'un volet porte encore un sachet contenant une serviette humide rafraîchissante.

5. Set selon la revendication 1, **caractérisé** en ce que la largeur des volets latéraux est sensiblement égale au quart de celle de la partie centrale.

6. Set selon la revendication 5, **caractérisé** en ce que la partie centrale présente une ligne de pliage la divisant en deux parties égales.
